# EUROPÄISCHE PATENTSCHRIFT

(11) **EP 0 015 493 B1**
(45) Veröffentlichungstag und Bekanntmachung des Hinweises auf die Patenterteilung: **17.11.1982**
(21) Anmeldenummer: 80100963.0
(22) Anmeldetag: 27.02.1980
(51) Int. Cl.: B27C 9/00, B23D 53/10

(54) **Bandsäge**
Band saw
Scie à ruban

(30) Priorität: 03.03.1979 DE 2908421
(43) Veröffentlichungstag der Anmeldung: 17.09.1980
(73) Patentinhaber: Josef Scheppach Maschinenfabrik GmbH & Co., D-89335 Ichenhausen (DE)
(72) Erfinder: Kühl, Hans, Dipl.-Ing., D-7310 Plochingen (DE); Müller, Hein, D-7336 Uhingen 5 (DE)
(74) Vertreter: Munk, Ludwig, Dipl.-Ing.

## Beschreibung

Die Erfindung betrifft eine als Zusatzgerät an das Gestell eines vorzugsweise durch eine Hobelmaschine gebildeten Grundgeräts anbaubare Bandsäge, insbesondere für Heimwerker-oder Baueinsatz mit einem C-förmigen Rahmen, auf welchem jeweils ein verstellbares oberes und ein durch den Motor des Grundgeräts antreibbares unteres Bandrad aufgenommen ist, die jeweils gummiert sind und über welche das Sägenband geführt ist.

Eine Bandsäge dieser Art ist aus den US-A-1 973409 und US-A-1 834 684 bekannt. Bei der aus der US-A-1 973409 bekannten Anordnung ist das untere Bandrad drehfest mit einem Wellenstummel verbunden, der seinerseits mit einer angetriebenen Spindel des hier als Drechseleinrichtung ausgebildeten Grundgeräts kuppelbar ist. Zur Bewerkstelligung eines exakten Gleichlaufs zwischen Spindel und Wellenstummel ist hierbei eine genau fluchtende Anordnung von Spindel und Wellenstummel erforderlich. Die Bewerkstelligung und Einhaltung dieser exakten Fluchtung erfordert einen nicht unerheblichen Herstellungs- und Konstruktionsaufwand. Ein weiterer Aufwand ergibt sich bei der bekannten Anordnung durch die hier erforderliche Kupplung zur Verbindung des Wellenstummels der Bandsäge mit der angetriebenen Spindel des Grundgeräts. Kupplungen sind jedoch nicht nur sehr aufwendig, sondern stellen Verschleißteile dar, so daß sich hierdurch auch der Wartungsaufwand erhöht. Ganz abgesehen davon ermöglicht jedoch eine Kupplung lediglich eine Drehzahlübertragung im Verhältnis 1 : 1. Es bleibt daher bei der bekannten Anordnung nur die Möglichkeit, die Bandsäge mit der im Bereich des Grundgeräts einstellbaren Geschwindigkeit laufen zu lassen, so daß u. U. nicht die optimale Schnittgeschwindigkeit erreichbar ist, wodurch das Einsatzfeld von Anordnungen dieser Art nicht unerheblich eingeschränkt werden kann. Die erforderliche Fluchtung zwischen bandsägenseitigem Wellenstummel und grundgerätseitiger Spindel erschwert auch den An- und Abbau der Bandsäge an das Grundgerät. Offenbar aus diesem Grund stellt die Bandsäge hier kein Zusatzgerät dar, das wechselweise zu anderen Zusatzgeräten an das als Drechseleinrichtung ausgebildete Grundgerät anbaubar ist. Vielmehr sind bei der bekannten Anordnung mehrere Zusatzgeräte gleichzeitig am Grundgerät festlegbar, so daß ein An- bzw. Abbau entfällt. Andererseits entfällt dabei aber auch die Möglichkeit, das Grundgerät mit einer Vielzahl von Zusatzgeräten zu kombinieren. Außerdem ergibt sich dabei eine sehr platzaufwendige Anordnung. Ein weiterer Nachteil ist darin zu sehen, daß beim Betrieb des Grundgeräts auch die Zusatzgeräte angetrieben werden, sofern nicht abschaltbare Kupplungen eingebaut sind, was jedoch den Aufwand noch weiter erhöht.

Bei der aus der US-A-1834684 bekannten Anordnung ist das untere Bandrad der Bandsäge ebenfalls mit einem Wellenstummel fest verbunden, der seinerseits mit einer auf dem Gestell des Grundgeräts gelagerten Welle kuppelbar ist, die alternativ oder gleichzeitig zur Werkzeugspindel des Grundgeräts vom Motor des Grundgeräts antreibbar ist. Für diese bekannte Anordnung gelten die oben im Zusammenhang mit der US-A-1973409 bereits geschilderten Nachteile in gleicher Weise. Ganz besonders ist auch in diesem Zusammenhang darauf hinzuweisen, daß die Bandsäge bei der bekannten Anordnung kein Zusatzgerät darstellt, die im Austausch mit anderen Zusatzgeräten an ein Grundgerät an- und abbaubar ist. Vielmehr handelt es sich bei der bekannten Anordnung um eine sogenannte Kombinationsmaschine, bei der mehrere Aggregate nebeneinander auf demselben Maschinengestell befestigt sind. Ein An- bzw. Abau ist hierbei nicht vorgesehen.

Es sind zwar auch schon Heimwerkerausstattungen mit einem hier als Kreissäge ausgebildeten Grundgerät und einem hierzu passenden Bandsägenzusatz bekanntgeworden (DE-A-2 262 572). Der Bandsägenzusatz besteht dabei aus einem separaten unteren Bandrad, das anstelle des Kreissägenblatts auf die Arbeitswelle des Kreissägen-Grundgeräts aufgespannt wird, und einem lediglich noch das obere Bandrad aufnehmenden, auf die Tischplatte des Kreissägen-Grundgeräts aufschraubbaren Gehäuseaufsatz, der mit einem geeigneten, auf der Tischplatte des Kreissägen-Grundgeräts absetzbaren Fuß versehen ist. Wie die Erfahrung gezeigt hat, ist es bei Anordnungen dieser Art jedoch höchst schwierig und mühsam, die erforderliche Fluchtung von oberem und unterem Bandrad herzustellen. Der Kombinationsvorgang, der vom Betreiber einer derartigen Anordnung zu bewerkstelligen ist, erfordert demnach verhältnismäßig hohe Rüstzeiten. Außerdem liegt hierin eine nicht unbeträchtliche Unfallgefahr, da zu befürchten ist, daß das Sägenband beim Inbetriebsetzen der Anordnung von den Bandrädern herabspringt, sofern das obere und das untere Bandrad nicht exakt fluchten. Der Kombinationsvorgang wird bei der bekannten Anordnung aber auch dadurch noch erschwert, daß der hier das obere Bandrad aufnehmende Gehäuseaufsatz ein gegenüber seinem Fuß verhältnismäßig weit ausladendes Bauteil darstellt, so daß während des Kombinationsvorgangs eine geeignete Stütze vorzusehen ist. Sofern ein derartiges Hilfsmittel nicht zur Verfügung steht, läßt sich der bekannte Bandsägenaufsatz von einer Einzelperson praktisch überhaupt nicht handhaben. Außerdem wird es bei der bekannten Anordnung als nachteilig empfunden, daß hier das Sägenband bei jedem Kombinationsvorgang neu aufgelegt und damit die Bandspannung neu eingestellt werden muß. Ein weiterer Nachteil der bekannten Anordnung, die den Kreissägentisch gleichzeitig als Bandsägentisch benutzt, ist darin zu sehen, daß praktisch keine Schwenkstellung des Bandsägentisches möglich ist. Außerdem besitzt die bekannte Anordnung lediglich eine am Gestellaufsatz befestigte, oberhalb des Bandsägentisches wirksame Bandführung. Unterhalb des hier gleichzeitig als Bandsägentisch benutzten Kreissägentisches ist mit vertretbarem Aufwand keine Bandführung anzubringen. Auch dies wirkt sich nicht nur auf die Arbeitsgenauigkeit, sondern auch auf die Unfallsicherheit negativ aus. Ein weiterer ganz besonderer Nachteil der bekannten Anordnung ist jedoch darin zu sehen, daß hier der Durchmesser des unteren Bandrads und damit die Arbeitsbreite des gesamten Bandsägenzusatzes auf den Durchmesser eines Kreissägenblattes beschränkt ist. Die mit der bekannten Anordnung verbundenen Nachteile sind demnach insbesondere in den erforderlichen hohen Rüstzeiten, der hohen Unfallgefahr sowie den verhältnismäßig beschränkten Einsatzmöglichkeiten zu sehen.

Hiervon ausgehend ist es daher die Aufgabe der vorliegenden Erfindung unter Vermeidung der Nachteile der bekannten Anordnungen eine Bandsäge eingangs erwähnter Art so auszubilden, daß sie als Zusatzgerät im Wechsel mit anderen Zusatzgeräten an ein Grundgerät an- bzw. abbaubar ist und dennoch zuverlässiger Antrieb der Bandsäge sichergestellt ist.

Diese Aufgabe wird erfindungsgemäß dadurch gelöst, daß zum Antrieb des unteren Bandrads der Bandsäge ein mit einem Schaft verbundenes Reibrad vorgesehen ist, daß der Schaft mit seinem vom Reibrad abgewandten, über den Rahmen der Bandsäge hinausragenden Ende in einen Zusatzwerkzeugträger des mit einer Anbauvorrichtung zum wechselweisen Anbau von Zusatzgeräten versehenen Grundgeräts fest einspannbar ist, und daß die die Bandsäge aufnehmende Anbauvorrichtung und der dieser zugeordnete Zusatzwerkzeugträger des Grundgeräts höhenmäßig relativ zueinander bewegbar sind.

Das dem unteren Bandrad zugeordnete Reibrad kann dabei in vorteilhafter Weise einfach durch Betätigung der beim Grundgerät ohnehin vorhandenen Höhenverstellung zwischen Anbauvorrichtung und Zusatzwerkzeugträger in und außer Eingriff gebracht werden, was einen einfachen und dennoch zuverlässigen Antrieb ergibt und den An- und Abbauvorgang einfach und sicher gestaltet. Die Bandsäge bleibt dabei in vorteilhafter Weise als komplette Einheit erhalten und muß daher nicht bei jedem Anbauvorgang neu hergerichtet werden, was sich als äußerst bedienungsfreundlich und sicher erweist. Da die Bandsäge einen kompletten Maschinenrahmen aufweist, ist es auch ohne weiteres möglich, den Bandsägentisch in bewährter Weise als Schwenktisch auszubilden, was sich vielfach als sehr erwünscht erweist. Dasselbe gilt für die oberhalb und unterhalb des Tisches normalerweise vorgesehenen Bandführungen.

Zweckmäßige Fortbildungen und vorteilhafte Ausgestaltungen der übergeordneten Maßnahmen ergeben sich aus der nachstehenden Beschreibung eines Ausführungsbeispiels anhand der Zeichnung in Verbindung mit den Ansprüchen. Hierbei zeigen

Fig. 1 und 2 ein Ausführungsbeispiel mit einem in Ansicht und Draufsicht dargestellten, an ein Grundgerät angebauten Bandsägen-Zusatzgerät und

Fig. eine vergrößerte Darstellung der Antriebseinheit anhand eines Schnitts entlang der Linie 11-11 in Fig. 2.

Die in Fig. 1 dargestellte und als Ganzes mit 1 bezeichnete Bandsäge ist mit einem zugeordneten Heimwerker-Grundgerät, hier einer als Ganzes mit 2 bezeichneten, auf einem Tisch 3 aufgestellten Hobelmaschine, die mit einer weiter unten noch näher zu beschreibenden Anbauvorrichtung versehen ist, kombiniert. Der grundsätzliche Aufbau und die Funktionsweise einer Bandsäge hier vorliegender Art ist an sich bekannt und wird daher im folgenden nur noch kurz umrissen. Die Bandsäge 1 weist einen etwa C-förmigen Rahmen 4 auf, der hier einfach als Grußformling, beispielsweise Aluminium-Druckguß-Formling, ausgebildet sein soll. Selbstverständlich könnte der Rahmen 4 auch als Schweißkonstruktion ausgeführt sein. Der Rahmen 4 besteht aus einer massiven Rückwand, die durch seitliche Flansche und hier nicht näher dargestellte Rippen versteift sein kann. Zur Bildung einer vorderen Abdeckung kann einfach ein hier ebenfalls nicht näher dargestellter Kunststoffdeckel vorgesehen sein. Der-Rahmen 4 der Bandsäge 1 benötigt keinen eigenen Fuß, da die Bandsäge 1 in der dargestellten Arbeitsstellung an der das Grundgerät bildenden Hobelmaschine 2 festgelegt ist. Im Rahmen 4 sind ein oberes Bandrad 5 und ein unteres Bandrad 6 gelagert, um welche das Sägenband 7 herumläuft. Das obere Bandrad 5 ist zur Einstellung der gewünschten Bandspannung mittels einer bei 8 angedeuteten Einstellvorrichtung höhenverstellbar. Das untere Bandrad 6 ist auf weiter unten noch näher zu beschreibende Art und Weise angetrieben. Die Bandräder 5 und 6 sind im Bereich ihres Umfangs mit einer Gummiauflage 9 versehen, wie am besten aus Fig. 2 erkennbar ist. Das Sägenband 7 ist oberhalb und unterhalb des Tisches 10 geführt. Die obere Bandführung 11 ist dabei höhenverstellbar, die untere Bandführung 12 ist stationär angeordnet. Der Tisch 10 kann zweckmäßig als Schwenktisch ausgebildet sein.

Die hier als Grundgerät vorgesehene Hobelmaschine 2 besitzt einen Abrichttisch 13 und einen hier nicht näher dargestellten Dicken-Tisch, der gegenüber der stationär gelagerten Hobelwelle 14 in an sich bekannter Weise höhenverstellbar ist. An diesem höhenverstellbaren Dicken-Tisch sind zur Bildung der Anbauvorrichtung zwei vertikale Stützen der bei 15 angedeuteten Art und zwei horizontale Stützen der bei 16 angedeuteten Art befestigt. Die Stützen 15 können dabei zweckmäßig in geeigneten Längsführungen laufen, wie im Bereich des Tisches 3 bei 17 angedeutet ist. Die Stützen 15 und 16 sind im Bereich ihrer oberen bzw. vorderen Enden mit Steckzapfen 18 versehen, die in entsprechende Bohrungen einer Anbaukonsole der mit der Hobelmaschine 2 zu kombinierenden Zusatzgeräte einsteckbar sind. Im dargestellten Ausführungsbeispiel ist die Bandsäge 1 hierzu mit einer am Rahmen 4 rückwärtig befestigten Kastenkonsole 19 versehen, die rückwärtig offen ist und deren Deckblech bzw. Frontblech mit den Zapfen 18 der Stützen 15 bzw. 16 zugeordneten Bohrungen versehen ist. Zur Bewerkstelligung einer völlig kipp- und verschiebesicheren Festlegung der Kastenkonsole 19 ist eine bei 20 angedeutete Verriegelung vorgesehen, die nach dem Einhängen der Kastenkonsole 19 in die Zapfen 18 betätigt wird. Mit Hilfe der Höhenverstellung des Dicken-Tisches läßt sich somit die Anbauvorrichtung und damit hier die Bandsäge 1 in der Höhe verstellen.

Die Hobelmaschine 2 ist anbauseitig mit einem den anzubauenden Zusatzgeräten zugeordneten Zusatzwerkzeugträger 21 versehen, der hier einfach auf eine Auskragung der Hobelwelle 14 aufgesetzt und mit dieser antreibbar ist. Hierzu ist im dargestellten Ausführungsbeispiel einfach eine in den Zusatzwerkzeugträger eingeschnittene Keilriemennut 220 vorgesehen, wie am besten aus Fig. 2 erkennbar ist. Selbstverständlich wäre auch eine Trennung von Zusatzwerkzeugträger 21 und Hobelwelle 14 der Art denkbar, daß beide Teile lediglich alternativ antreibbar sind, was aus Sicherheitsgründen vielfach erwünscht ist. Der Zusatzwerkzeugträger 21 wird hier zum Antrieb der mit der Hobelmaschine 2 kombinierten Bandsäge 1 benutzt. Hierzu ist ein an einem im Zusatzwerkzeugträger einspannbaren Schaft 22 befestigtes Reibrad 23 vorgesehen, das an das untere Bandrad 6 angestellt ist und mit diesem eine Reibpaarung bildet. Die Anstellung des Reibrads 23 an das hiermit zusammenwirkende Bandrad 6 und damit die Einstellung der gewünschten Anpreßkraft wird zweckmäßig einfach durch entsprechende Höhenverstellung der Anbauvorrichtung und damit der hieran aufgehängten Bandsäge 1 bewerkstelligt. Zur Bewerkstelligung einer einfachen Durchführung des Schafts 22 ist der Rahmen 4 mit einer entsprechenden etwa schlitzförmigen Ausnehmung 24 versehen, wie am besten aus Fig. 2 erkennbar ist. Die Ausnehmung 24 ist zweckmäßig so gelegt, daß das Reibrad 23 in dem dem Bandablauf benachbarten Bereich am zugeordneten Bandrad 6 zur Anlage kommt, d. h. hier im links gezeichneten freien Umfangsbereich. Dem Reibrad 23 ist zweckmäßig ein etwa durch eine Bürste oder dergleichen gebildeter Abstreifer 25 vorgeordnet, der die gummierte Lauffläche des Bandrads 6 von hierauf haftenden Sägespänen oder dergleichen befreit.

Im dargestellten Ausführungsbeispiel soll das Reibrad 23, wie Fig. 2 anschaulich erkennen läßt, an den Schaft 22 angeformt sein. Hiermit ergibt sich in vorteilhafter Weise praktisch ein einteiliges Formstück, das als einfaches Stahlteil ausgebildet sein kann, da im Bereich des Reibrads 23 infolge der bereits auf dem Bandrad 6 vorhandenen Gummierung 9 keine eigene Gummierung erforderlich ist. Die bei den Bandrädern einer Bandsäge in an sich bekannter Weise vorgesehene Gummierung der Lauffläche erfüllt demnach hier in vorteilhafter Weise eine Doppelfunktion. Zum einen wird hierdurch ein schonender Bandlauf gewährleistet und zum anderen ergibt sich hierdurch eine exakte Reibpaarung. Der Schaft 22 ist anbauseitig, d. h. im Bereich seines dem Reibrad 23 gegenüberliegenden Endes mit einem Anbauflansch 26 und einem Zentrierzapfen 27 versehen, der in eine entsprechende Zentrierbohrung des Zusatzwerkzeugträgers 21 eingreift. Zur Aufnahme einer in ein entsprechendes Gewinde des Zusatzwerkzeugträgers 21 eingreifenden Spannschraube 28 ist der Schaft 22 mit einer zentralen, im Bereich des Reibrads 23 erweiterten Bohrung 29 versehen. Hierdurch ist sichergestellt, daß der das Reibrad 23 aufweisende Schaft 22 schnell und einfach montierbar bzw. demontierbar ist.

Die Laufgeschwindigkeit des Sägenbands 7 ist abhängig vom Durchmesser des Reibrads 23. Durch Bereitstellung mehrerer Reibradgrößen läßt sich daher in vorteilhafter Weise eine feine Geschwindigkeitsabstufung erreichen, so daß viele Materialien mit optimaler Schnittgeschwindigkeit bearbeitet werden können. Die hier gewährleistete Höheneinstellung der Bandsäge 1 ermöglicht die Verwendung praktisch jedes gewünschten Reibraddurchmessers. Da das Grundgerät einer Heimwerker-Ausstattung, wie hier die Hobelmaschine 2 ohnehin zwei Laufgeschwindigkeiten aufweist, wird das Geschwindigkeitsfeld noch vergrößert. Infolge der hier möglichen freien Wahl des Reibraddurchmessers ergibt sich hier jedoch ersichtlich schon bei Grundgeräten mit lediglich einer Laufgeschwindigkeit ein verhältnismäßig großes Geschwindigkeitsfeld.

Vorstehend ist zwar ein bevorzugtes Ausführungsbeispiel näher erläutert, ohne daß jedoch die erfindungsgemäßen Maßnahmen hierauf beschränkt sein sollen. So wäre beispielsweise auch ohne weiteres eine Kombination der erfindungsgemäßen Anbaubandsäge mit einer als Grundgerät ausgebildeten Kreissäge denkbar. Da bei Kreissägen in der Regel die dem Kreissägenblatt zugeordnete Arbeitswelle höhenverstellbar ist, könnte bei einer derartigen Ausführung die Anstellung des Reibrads an das zugeordnete Bandrad mit der Höhenverstellung der Arbeitswelle erfolgen, sofern der Zusatzwerkzeugträger direkt an die Arbeitswelle angesetzt ist. Die Anbauvorrichtung könnte hierbei stationär angeordnet sein.

Außerdem wäre es denkbar, den Rahmen 4 mit einem Fuß oder dergleichen zu versehen, so daß die erfindungsgemäße Anbaubandsäge im nicht benötigten Zustand eine ausreichende Standsicherheit aufweist. Vielfach erweist es sich jedoch als noch zweckmäßiger, die erfindungsgemäße Anbaubandsäge einfach mittels ihrer Kastenkonsole 19 an geeigneten Wandhaken etc. aufzuhängen, was eine besonders einfache und dabei dennoch platzsparende Aufbewahrung gewährleistet.

## Patentansprüche

1. Als Zusatzgerät an das Gestell eines vorzugsweise durch eine Hobelmaschine gebildeten Grundgeräts (2) anbaubare Bandsäge (1), insbesondere für Heimwerker- oder Baueinsatz, die einen etwa C-förmigen Rahmen (4) aufweist, auf dem ein verstellbares oberes und ein durch den Motor des .Grundgeräts (2) antreibbares unteres Bandrad (5 bzw. 6) aufgenommen sind, über welche das Sägenband (7) geführt ist, dadurch gekennzeichnet, daß zum Antrieb des unteren Bandrads (6) der Bandsäge (1) ein mit einem Schaft (22) verbundenes Reibrad (23) vorgesehen ist, daß der Schaft (22) mit seinem vom Reibrad (23) abgewandten, über den Rahmen (4) der Bandsäge (1) hinausragenden Ende in einen Zusatzwerkzeugträger (21) des mit einer Anbauvorrichtung zum wechselweisen Anbau von Zusatzgeräten versehenen Grundgeräts (2) fest einspannbar ist und daß die die Bandsäge (1) aufnehmende Anbauvorrichtung und der dieser zugeordnete Zusatzwerkzeugträger (21) des Grundgeräts höhenmäßig relativ zueinander bewegbar sind.

2. Bandsäge nach Anspruch 1, dadurch gekennzeichnet, daß das Reibrad (23) im Bereich des Bandablaufs vom unteren Bandrad (6) an diesem angreift.

3. Bandsäge nach wenigstens einem der vorhergehenden Ansprüche, dadurch gekennzeichnet, daß dem Reibrad (23) ein am unteren Bandrad (6) angreifender Anstreifer (25) vorgeordnet ist.

4. Bandsäge nach wenigstens einem der vorhergehenden Ansprüche, dadurch gekennzeichnet, daß das am unteren Bandrad (6) angreifende Reibrad (23) ohne Reibauflage ist.

5. Bandsäge nach wenigstens einem der vorhergehenden Ansprüche, dadurch gekennzeichnet, daß das Reibrad (23) an den Schaft (22) angeformt ist.

6. Bandsäge nach wenigstens einem der vorhergehenden Ansprüche, dadurch gekennzeichnet, daß der Schaft (22) anbauseitig einen Anbauflansch (26) und einen Zentrierzapfen (27) aufweist und von einer zentralen im Bereich des Reibrads (23) erweiterten Bohrung (29) zur Aufnahme einer Spannschraube (28) durchsetzt ist.

7. Bandsäge nach wenigstens einem der vorhergehenden Ansprüche, dadurch gekennzeichnet, daß der vorzugsweise fußlose Rahmen (4) anbauseitig mit einem kastenkonsolenartigen, zumindest rückwärtig offenen Träger (19) versehen ist, der Lagerstellen für jeweils zwei vertikale und zwei horizontale Stützen (15, 16) der Anbauvorrichtung aufweist.

8. Bandsäge nach wenigstens einem der vorhergehenden Ansprüche, dadurch gekennzeichnet, daß der Rahmen (4) mit Hilfe der Stützen (15, 16) der Anbauvorrichtung des vorzugsweise als Hobelmaschine (2) ausgebildeten Grundgerätes höhenverstellbar ist.

## Claims

1. A band saw (1), more specially for do-it-yourself work or for use in the building trade, and able to be fixed on the frame of a main tool (2), more specially in the form of a planing machine, as a further unit, the band saw having a generally C-like frame (4) having thereon an adjustable top band wheel (5) and a lower band wheel (6) designed to be powered by the motor of the main tool (2), with the saw blade (7) trained round such wheels (5 and 6), characterized in that for driving the lower wheel (6) of the band saw (1) there is a friction wheel (23) joined up with a stem (22), in that the said stem (22) is designed so that its ehd, furthest from the friction wheel (23), running out past the frame (4) of the band saw (1) may be taken up and locked in a further tool support (21) of the main tool (2) which has a supporting part for supporting further tools on it one at a time, and in that the supporting part, taking up the band saw (1), and the further tool support (21) designed for use therewith, of the main tool may be moved in relation to each other upwards and downwards.

2. A band saw as claimed in claim 1, characterized in that the friction wheel (23) is run against the lower band wheel (6) in the part of the band next to the lower band wheel (6).

3. A band saw as claimed in claim 1 or claim 2, characterized in that a stripper (25), acting on the lower band wheel (6), is placed in front of the friction wheel (23).

4. A band saw as claimed in at least one of claims 1 to 3, characterized in that the friction wheel (23) acting on the lower band wheel (6) is without any friction coating.

5. A band saw as claimed in at least one of claims 1 to 4, characterized in that the friction wheel (23) is molded on the stem (22).

6. A band saw as claimed in at least one of claims 1 to 5, characterized in that the stem (22) has, on the side to be fixed on to the main tool, a fixing ear (26) and a centering pin (27) which has a middle hole (29) running through it, said hole (29) becoming wider next to the friction wheel (23) and being designed for taking up a fixing screw (28).

7. A band saw as claimed in at least one of claims 1 to 6, characterizes in that the frame (4), which more specially has no feet, has, on the side to be fixed to the main tool, a box-bracket- like support (19) which at least at its back is open and has bearing points for, in each case, two upright and two horizontal rests (15, 16) of the fixing-on system.

8. A band saw as claimed in at least one of claims 1 to 7, characterized in that the frame (4) may undergo adjustment in height with the help of rests (15, 16) of the fixing-on system of the main tool, which is more specially designed in the form of a planing machine (2).

## Revendications

1. Scie à ruban susceptible d'être assemblée comme dispositif accessoire au châssis d'un dispositif de base constitué de préférence par une raboteuse, en particulier pour des travailleurs à domicile ou pour emploi comme accessoire de construction, qui présente un châssis plus ou moins en forme de C, sur lequel sont montées une roue supérieure réglable en hauteur pour scie à ruban et une roue inférieure pour scie à ruban entraînable par le moteur du dispositif de base, sur lesquelles est conduit le ruban de scie, caractérisée en ce que pour l'entraînement de la roue inférieure de la scie à ruban est prévue une roue à friction solidaire d'un arbre, que l'arbre par son extrémité écartée de la roue à friction débordant du châssis de la scie à ruban, peut être fermement servié dans un porte-outil supplémentaire du dispositif de base pourvu d'un dispositif d'assemblage pour l'assemblage tour à tour de dispositifs accessoires et que le dispositif de montage qui porte la scie à ruban et le porte-outil supplémentaire du dispositif de base qui lui correspond sont susceptibles d'un déplacement relativ en hauteur l'un par rapport à l'autre.

2. Scie à ruban selon la revendication 1, caractérisée en ce que la roue à friction entre en contact avec la roue inférieure pour scie à ruban à proximité de la zone non tendue de la scie à ruban.

3. Scie à ruban selon au moins une des revendications qui précèdent, caractérisée en ce que avant la roue à friction est prévu un racloir s'appliquant à la roue inférieure pour scie à ruban.

4. Scie à ruban selon au moins une des revendications qui précédent, caractérisée en ce que la roue à friction qui est en contact avec la roue inférieure pour scie à ruban ne présente pas de revêtement de friction.

5. Scie à ruban selon au moins une des revendications qui précèdent, caractérisée en ce que la roue à friction est venue d'une pièce avec l'arbre.

6. Scie à ruban selon au moins une des revendications qui précèdent, caractérisée en ce que l'arbre présente du côté assemblage une bride d'assemblage et un élément de centrage et présente au niveau de la roue à friction un alésage agrandi destiné à recevoir une vis de serrage.

7. Scie à ruban selon au moins une des revendications qui précèdent, caractérisée en ce que la châssis de préférence sans pieds est pourvu du côté assemblage d'un support en forme de boîtier-console ouvert au moins à l'arrière, qui présente des dispositifs d'appui pour deux supports verticaux et pour deux supports horizontaux du dispositif d'assemblage.

8. Scie à ruban selon au moins une des revendications qui précèdent, caractérisée en ce que le châssis, à l'intervention des supports du dispositif d'assemblage du dispositif de base réalisé de préférence comme une raboteuse est réglable en hauteur.
